# EUROPÄISCHE PATENTANMELDUNG

(11) **EP 4 603 683 A1**
(43) Veröffentlichungstag der Anmeldung: **20.08.2025**
(21) Anmeldenummer: 24157506.7
(22) Anmeldetag: 14.02.2024
(51) Int. Cl.: F01K 27/02, F01K 23/08

(54) **NUTZUNG VERSCHIEDENER WÄRMEQUELLEN IN ORC-SYSTEMEN**

(71) Anmelder: Orcan Energy AG, 81379 München (DE)
(72) Erfinder: GRILL, Andreas, 29664 Walsrode (DE); SCHUSTER, Andreas, 86874 Tussenhausen (DE)
(74) Vertreter: Grünecker Patent- und Rechtsanwälte PartG mbB

(57) **Zusammenfassung**

Die Erfindung betrifft ein System, das Folgendes umfasst: eine Organic-Rankine-Cycle-Vorrichtung, ORC-Vorrichtung, mit wenigstens einem ORC-Wärmetauscher, der einen Vorwärmbereich zum Vorwärmen und einen Verdampfungsbereich zum Verdampfen von Arbeitsmedium der ORC-Vorrichtung umfasst; einen Wärmeträgermedium-Kreislauf zum Zuführen von Wärme aus einem Niedertemperaturfluid mit einer ersten Temperatur an den Verdampfungsbereich und/oder an den Vorwärmbereich; einen ersten Wärmetauscher zum Zuführen von Wärme aus einem Hochtemperaturfluid mit einer zweiten Temperatur an das Wärmeträgermedium; wobei ein erster Temperaturbereich des Niedertemperaturfluids zumindest teilweise niedriger ist als ein zweiter Temperaturbereich des Hochtemperaturfluids, und wobei die erste Temperatur in dem ersten Temperaturbereich und die zweite Temperatur in dem zweiten Temperaturbereich liegt; und eine Steuerung zum Steuern der Wärmezufuhr an den Verdampfungsbereich und/oder der Wärmezufuhr an den Vorwärmbereich.

## Beschreibung

### Gebiet der Erfindung

Die Erfindung betrifft ein System mit einer ORC-Vorrichtung, sowie ein Schiff mit einem solchen System.

### Stand der Technik

Es sind Vorrichtungen bekannt, die den Organic-Rankine-Cycle (ORC) nutzen, um aus Abwärme Energie zu gewinnen, insbesondere elektrische Energie.

Im Falle des maritimen Einsatzes solcher ORC-Vorrichtungen auf einem Schiff liegt Abwärme in verschiedener Form und mit verschiedenen Temperaturbereichen vor. Bislang wurde genau eine solche Wärmequelle zum Verdampfen des Arbeitsmediums einer ORC-Vorrichtung eingesetzt.

Dies ist dahingehend nachteilig, dass andere vorhandene Quellen von Abwärme ungenutzt bleiben.

Die Problemstellung besteht darin, eine ORC-Vorrichtungen sowohl mit Hochtemperaturwärme (z.B. Abgas, Dampf, Thermalöl, Ladeluftkühlung) als auch mit Niedertemperaturwärme (z.B. Motorkühlwasser) für die Verdampfung zu betreiben (bisher wurde Motorkühlwasser für die Vorwärmung und Hochtemperaturwärme für die Verdampfung eingesetzt).

### Beschreibung der Erfindung

Aufgabe der Erfindung ist es, die genannten Nachteile zu vermeiden oder zumindest abzumildern. Insbesondere sollen zwei oder mehr Wärmequellen zur Erzeugung von elektrische Energie in einer ORC-Vorrichtung genutzt werden.

Die erfindungsgemäße Lösung wird definiert durch ein System mit den Merkmalen gemäß Anspruch 1.

Die Erfindung offenbart somit ein System, das Folgendes umfasst: eine Organic-Rankine-Cycle-Vorrichtung (ORC-Vorrichtung), mit wenigstens einem ORC-Wärmetauscher, der der einen Vorwärmbereich zum Vorwärmen und einen Verdampfungsbereich zum Verdampfen von Arbeitsmedium der ORC-Vorrichtung umfasst; einen Wärmeträgermedium-Kreislauf zum Zuführen von Wärme aus einem Niedertemperaturfluid mit einer ersten Temperatur an den Verdampfungsbereich und/oder an den Vorwärmbereich; einen ersten Wärmetauscher zum Zuführen von Wärme aus einem Hochtemperaturfluid mit einer zweiten Temperatur an das Wärmeträgermedium; wobei ein erster Temperaturbereich des Niedertemperaturfluids zumindest teilweise niedriger ist als ein zweiter Temperaturbereich des Hochtemperaturfluids, und wobei die erste Temperatur in dem ersten Temperaturbereich und die zweite Temperatur in dem zweiten Temperaturbereich liegt; und eine Steuerung zum Steuern der Wärmezufuhr an den Verdampfungsbereich und/oder der Wärmezufuhr an den Vorwärmbereich.

Auf diese Weise kann Wärme aus zwei verschiedenen Wärmequellen mit unterschiedlichen Temperaturbereichen in der ORC-Vorrichtung zur Gewinnung von elektrischer Energie genutzt werden. Wärme aus dem Niedertemperaturfluid kann der ORC-Vorrichtung über den Wärmeträgermedium-Kreislauf zugeführt werden. Wärme aus dem Hochtemperaturfluid kann über den ersten Wärmetauscher in den Kreislauf des Wärmeträgermediums eingekoppelt und der ORC-Vorrichtung zugeführt werden. Der Verdampfungsbereich kann zusätzlich zum Verdampfen optional auch zum Überhitzen des Arbeitsmediums der ORC-Vorrichtung dienen. Diese Option gilt auch für jede der nachfolgend beschriebenen Weiterbildungen und Ausführungsformen.

Eine Weiterbildung des erfindungsgemäßen Systems besteht darin, dass der Vorwärmbereich einen Vorwärmer-Wärmetauscher zum Vorwärmen des Arbeitsmediums und der Verdampfungsbereich einen Verdampfer-Wärmetauscher zum Verdampfen des vorgewärmten Arbeitsmediums umfassen kann, wobei der Vorwärmer-Wärmetauscher und der Verdampfer-Wärmetauscher separat vorgesehen sind; oder wobei der wenigstens eine ORC-Wärmetauscher einen Vorwärmabschnitt zum Vorwärmen des Arbeitsmediums und einen Verdampfungsabschnitt zum Verdampfen des vorgewärmten Arbeitsmediums umfasst.

Der ORC-Wärmetauscher kann also in Form von zwei separaten Wärmetauschern ausgebildet sein (einen Vorwärmer und einen Verdampfer), oder alternativ dazu weist der ORC-Wärmetauscher einen Abschnitt zum Vorwärmen des Arbeitsmediums und einen sich daran anschließenden Abschnitt zum Verdampfen des Arbeitsmediums auf.

Eine andere Weiterbildung besteht darin, dass ein oberer Endbereich des ersten Temperaturbereichs mit einem unteren Endbereich des zweiten Temperaturbereichs überlappen kann.

Dabei kann Wärme aus einem kontinuierlichen Temperaturbereich, der sich aus dem ersten und zweiten Temperaturbereich zusammensetzt, in der ORC-Vorrichtung genutzt werden. Die erste Temperatur des Niedertemperaturfluids kann jedoch niedriger sein als die zweite Temperatur des Hochtemperaturfluids.

Gemäß einer anderen Weiterbildung kann das Wärmeträgermedium und das Niedertemperaturfluid identisch sein und der Wärmeträgermedium-Kreislauf ein Niedertemperaturfluid-Kreislauf sein.

Dabei wird das Niedertemperaturfluid auch als Wärmeträgermedium für den Kreislauf zum Zuführen von Wärme an die ORC-Vorrichtung (an den Verdampfungsbereich und/oder an den Vorwärmbereich) eingesetzt.

Eine andere Weiterbildung besteht darin, dass im Wärmeträgermedium-Kreislauf ein zweiter Wärmetauscher zum Zuführen von Wärme aus dem Niedertemperaturfluid an das Wärmeträgermedium vorgesehen sein kann.

In dieser Weiterbildung wird die Wärme aus dem Niedertemperaturfluid über den zweiten Wärmetauscher in den Kreislauf des Wärmeträgermediums eingekoppelt.

Gemäß einer anderen Weiterbildung kann die Steuerung dazu ausgebildet sein, einen Massenstrom des Wärmeträgermediums durch den zweiten Wärmetauscher über einen Bypass mit einem ersten Ventil zu steuern.

Auf diese Weise kann die Übertragung von Wärme zwischen dem Niedertemperaturfluid und dem Wärmeträgermedium geregelt werden.

Eine andere Weiterbildung besteht darin, dass das System einen hydraulischen Anschluss umfassen kann, der dazu ausgebildet ist, einen Rücklauf des Niedertemperaturfluids vom zweiten Wärmetauscher vollständig oder teilweise an den Vorwärmbereich zu führen.

Wenn der Rücklauf des Niedertemperaturfluids vom zweiten Wärmetauscher vollständig oder teilweise an den Vorwärmbereich des ORC-Wärmetauschers geführt wird, kann Wärme aus dem Niedertemperaturfluid zunächst an das Wärmeträgermedium und damit an den Verdampfungsbereich zum Verdampfen des Arbeitsmediums der ORC-Vorrichtung geführt werden und zudem Wärme aus dem dann bereits abgekühlten Rücklauf des Niedertemperaturfluids direkt an den Vorwärmbereich zum Vorwärmen des Arbeitsmediums der ORC-Vorrichtung geleitet werden. Falls der Rücklauf nur teilweise an den Vorwärmbereich geführt wird, kann mittels der Steuerung eine Anpassung des zum Vorwärmbereich fließenden Volumen- oder Massenstroms erfolgen, um die im Vorwärmbereich übertragene Wärmemenge zu beeinflussen.

Gemäß einer anderen Weiterbildung kann die Steuerung dazu ausgebildet sein, einen Massenstrom des Niedertemperaturfluids durch den zweiten Wärmetauscher über ein zweites Ventil zu steuern.

Somit lässt sich der Wärmeaustausch zwischen Niedertemperaturfluid und Wärmeträgermedium regeln.

Eine andere Weiterbildung besteht darin, dass die Steuerung dazu ausgebildet sein kann, einen Massenstrom des Hochtemperaturfluids durch den ersten Wärmetauscher über ein drittes Ventil zu steuern.

Somit lässt sich der Wärmeaustausch zwischen Hochtemperaturfluid und Wärmeträgermedium regeln.

Gemäß einer anderen Weiterbildung kann das Wärmeträgermedium und das Hochtemperaturfluid identisch sein, das Wärmeträgermedium als Flüssigkeit vorliegen, das dem ersten Wärmetauscher in einem Zulauf zugeführte Hochtemperaturfluid als Dampf und das vom ersten Wärmetauscher in einem Rücklauf abgeführte Hochtemperaturfluid als Kondensat vorliegen.

Das Wärmeträgermedium kann beispielsweise flüssiges Wasser sein und der Wärmeträgermedium-Kreislauf ein Heißwasserkreislauf. Der Dampf kann insbesondere Wasserdampf und das Kondensat kondensierter Wasserdampf sein.

Eine andere Weiterbildung besteht darin, dass eine erste Verbindung mit einem ersten Druckregelventil zwischen dem Zulauf des Hochtemperaturfluids und dem Wärmeträgermedium-Kreislauf vorgesehen sein kann, und/oder eine zweite Verbindung mit einem zweiten Druckregelventil zwischen dem Rücklauf des Hochtemperaturfluids und dem Wärmeträgermedium-Kreislauf vorgesehen sein kann. Dabei kann die Steuerung dazu ausgebildet sein, eine Druckbeaufschlagung mit dem ersten Druckregelventil zu regeln und/oder einen Druckabbau mit dem zweiten Druckregelventil zu regeln.

Damit wird eine Verbindung beispielsweise zwischen einem Dampfkreislauf (Hochtemperaturfluid) und einem Heißwasserkreislauf (Wärmeträgermedium) bereitgestellt. Es kann eine Druckregelung im Zulauf der ORC-Vorrichtung erfolgen.

Alternativ zur vorherigen Weiterbildung kann der Zulauf des Hochtemperaturfluids ein drittes Druckregelventil zum ersten Wärmetauscher umfassen, eine direkte Verbindung des Rücklaufs vom ersten Wärmetauscher in einen Rücklauf des Wärmeträgermedium-Kreislaufs von der ORC-Vorrichtung vorgesehen sein, eine Rückführung von Kondensat zu einem Dampferzeuger über ein viertes Druckregelventil vorgesehen sein, und die Steuerung dazu ausgebildet sein, eine Druckbeaufschlagung mit dem dritten Druckregelventil zu regeln und/oder einen Druckabbau mit dem vierten Druckregelventil zu regeln.

Auf diese Weise kann Kondensatwärme genutzt werden und die Druckregelung im Wärmeträgermedium-Kreislauf vereinfacht werden.

Die Erfindung betrifft ebenfalls ein Fahrzeug, insbesondere ein Schiff, das ein erfindungsgemäßes System oder eine der genannten Weiterbildungen des erfindungsgemäßen Systems umfasst.

Insbesondere in der maritimen Anwendung auf einem Schiff liegen verschiedene Wärmequellen mit unterschiedlichen Temperaturbereichen vor, die für diverse Anwendungen bereitgestellt werden, teilweise jedoch nicht (vollständig) genutzt werden.

In einer Weiterbildung kann die Niedertemperatur-Wärmequelle Kühlwasser eines Antriebsmotors des Fahrzeugs und/oder Kühlwasser eines Ladeluftkühlers des Antriebsmotors des Fahrzeugs umfassen.

In einer anderen Weiterbildung kann die Hochtemperatur-Wärmequelle Kühlwasser eines Ladeluftkühlers eines/des Antriebsmotors des Fahrzeugs und/oder mittels Abgas des Antriebsmotors erwärmten Dampf und/oder mittels Abgas des Antriebsmotors erwärmtes Thermalöl und/oder mittels Abgas des Antriebsmotors erwärmtes Heißwasser und/oder und/oder mittels Abgas des Antriebsmotors erwärmtes Warmwasser umfassen.

Die genannten Weiterbildungen können einzeln eingesetzt oder wie beansprucht geeignet miteinander kombiniert werden.

Weitere Merkmale und beispielhafte Ausführungsformen sowie Vorteile der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.

### Zeichnungen

- Fig. 1: zeigt Varianten der ORC-Vorrichtung.
- Fig. 2: zeigt eine erste Ausführungsform des erfindungsgemäßen Systems.
- Fig. 3: zeigt eine zweite Ausführungsform des erfindungsgemäßen Systems.
- Fig. 4: zeigt eine dritte Ausführungsform des erfindungsgemäßen Systems.
- Fig. 5: zeigt eine vierte Ausführungsform des erfindungsgemäßen Systems.
- Fig. 6: zeigt eine fünfte Ausführungsform des erfindungsgemäßen Systems.
- Fig. 7: zeigt eine sechste Ausführungsform des erfindungsgemäßen Systems.
- Fig. 8: zeigt eine siebente Ausführungsform des erfindungsgemäßen Systems.
- Fig. 9: zeigt eine achte Ausführungsform des erfindungsgemäßen Systems.
- Fig. 10: zeigt eine neunte Ausführungsform des erfindungsgemäßen Systems.

Gleiche Bezugszeichen in den Zeichnungen beziehen sich auf identische oder entsprechende Bestandteile.

### Ausführungsformen

Es gibt insbesondere auf einem Schiff Betriebspunkte in denen Abgaswärme auf hohen Temperaturniveau in Form von Dampf, Thermalöl, etc. nicht oder nicht ausreichend vorhanden ist, um einen Betrieb einer ORC-Anlage zu ermöglichen. Dies ist vor allem bei modernen 2-Takt-Motoren der Fall, wo sehr wenig Wärme im Abgas enthalten ist. Zudem sind die Abgastemperaturen sehr gering (vgl. moderner Dieselmotor im PKW). Deshalb ist die nutzbare Hochtemperaturwärme bei modernen 2-Takt-Motoren bei kalten Außentemperaturen sehr gering, so dass eine ORC-Anlage, die nur auf einen Betrieb mit Hochtemperaturwärme ausgelegt ist, in vielen Fällen nur eine geringe Anzahl an Betriebsstunden erreichen kann. Die Wärmemengen nehmen mit abnehmenden Außentemperaturen ab, da der Wirkungsgrad des Motors zunimmt, bei hohen Außentemperaturen nehmen die Wärmemengen hingegen zu. Dies ist im Gegensatz zum Bedarf an Wärme, hier wird bei kalten Temperaturen mehr Wärme benötigt, bei warmen Außentemperaturen weniger. In diesem Zusammenhang sind auch die Kühlwassertemperaturen (z.B. Temperatur des Seewassers) zu nennen, die über den Ladeluftkühler die Aufladung beeinflussen.

Eine Herausforderung ist hierbei, die ORC-Anlage sowohl mit der Hochtemperatur (HT)-Wärme (Abgas/Dampf/Thermalöl/oder auch Ladeluftkühlung) als auch mit der Niedertemperatur (NT)-Wärme (Motorkühlwasser, MKW) zu betreiben. Diese Problemstellung liegt der vorliegenden Erfindung zu Grunde.

Fig. 1 zeigt eine ORC-Vorrichtung 10 mit Varianten in Bezug auf die Ausführung von Vorwärmbereich 1, 1a und Verdampfungsbereich 2, 2a für Arbeitsmedium der ORC-Vorrichtung dar. Die ORC-Vorrichtung 10 umfasst - wie aus dem Stand der Technik bekannt - weiterhin eine Expansionsvorrichtung 3 mit einem elektrischen Generator 4, einen Kondensator 5 und eine Pumpe 6.

In der linken Ausführung sind Vorwärmer 1 und Verdampfer 2 separat vorgesehen und die Wärme wird jeweils aus zwei unterschiedlichen Wärmequellen zugeführt.

In der mittleren Ausführung sind Vorwärmer 1 und Verdampfer 2 ebenfalls separat vorgesehen, wobei die Wärme wird jeweils aus einer Wärmequelle zugeführt wird, indem ein Rücklauf von dem Verdampfer 2 über den Vorwärmer 1 geleitet wird.

In der rechten Ausführung sind Vorwärmer 1a und Verdampfer 2a als bauliche Einheit vorgesehen, wobei Wärme einer Wärmequelle im Verdampfungsbereich 2a zum Verdampfen und im Vorwärmbereich 1a zum Vorwärmen des Arbeitsmediums eingesetzt wird.

Fig. 2 zeigt eine erste Ausführungsform 100 des erfindungsgemäßen Systems.

Das erfindungsgemäße System 100 umfasst in dieser Ausführungsform eine Organic-Rankine-Cycle-Vorrichtung 10 mit einem ORC-Wärmetauscher, der einen Vorwärmbereich 1, 1a zum Vorwärmen und einen Verdampfungsbereich 2, 2a zum Verdampfen von Arbeitsmedium der ORC-Vorrichtung 10 umfasst; einen Wärmeträgermedium-Kreislauf 20 zum Zuführen von Wärme aus einem Niedertemperaturfluid mit einer ersten Temperatur an den Verdampfungsbereich 2, 2a und/oder an den Vorwärmbereich 1, 1a; einen ersten Wärmetauscher 31 zum Zuführen von Wärme aus einem Hochtemperaturfluid mit einer zweiten Temperatur an das Wärmeträgermedium; wobei ein erster Temperaturbereich des Niedertemperaturfluids zumindest teilweise niedriger ist als ein zweiter Temperaturbereich des Hochtemperaturfluids, und wobei die erste Temperatur in dem ersten Temperaturbereich und die zweite Temperatur in dem zweiten Temperaturbereich liegt; und eine Steuerung 90 zum Steuern der Wärmezufuhr an den Verdampfungsbereich 2, 2a und/oder der Wärmezufuhr an den Vorwärmbereich 1, 1a.

Das Wärmeträgermedium und das Niedertemperaturfluid sind in dieser Ausführungsform identisch, in diesem Fall nämlich Wasser oder eine Mischung aus Wasser und Glykol und/oder weiteren Additiven. Das Niedertemperaturfluid ist hier Motorkühlwasser (MKW) eines Verbrennungsmotors 40, insbesondere eines Antriebsmotors eines Schiffes.

Es ist eine Pumpe 50 vorgesehen, um das Wärmeträgermedium im Wärmeträgermedium-Kreislauf 20 zu pumpen und über die ORC-Vorrichtung 10 zu leiten. Ein Ventil 21 (Dreiwegeventil) dient dazu, einen Anteil des MKW, der im Wärmeträgermedium-Kreislauf 20 über die ORC-Vorrichtung 10 zirkuliert, zu regeln. Dabei kann die Steuerung über das Ventil 21 Motorkühlwasser in Wärmeträgermedium-Kreislauf 20 einströmen lassen, wenn die Temperatur des MKW größer ist als die Temperatur des Rücklaufs des Wärmeträgermediums (des Wassers) von der ORC-Vorrichtung 10. Das Dreiwegeventil 21 kann alternativ zur dargestellten Position im Rücklauf zum Verbrennungsmotor 40 (allgemein zur Wärmequelle) eingebaut sein, insbesondere als Verteilventil stromabwärts von Pumpe 50.

Über den ersten Wärmetauscher 31 kann beispielsweise auf einem Schiff vorhandener Überschussdampf als Hochtemperaturfluid eingekoppelt werden, um daraus Wärme auf das Wärmeträgermedium zu übertragen. Bei der Einkopplung von Wärme aus Überschussdampf in das Motorkühlwasser als Wärmeträgermedium ist keine separate Druckhaltung nötig. Jedoch sind in der Regel weitere, hier nicht dargestellte Sicherheitseinrichtungen vorgesehen, um ein Überschreiten von spezifizierten Parametern des Motorkühlwasserkreises 20 zu vermeiden. Die Kühlung des Kondensators 5 der ORC-Vorrichtung 10 kann dabei direkt mittels Seewasser erfolgen. Die direkte Nutzung von Seewasser zur Rückkühlung führt zu einer Reduktion der Kondensationstemperatur auf ein minimal mögliches Maß, es kann jedoch alternativ eine indirekte Rückkühlung über einen Kühlwasserkreis erfolgen.

Fig. 3 zeigt eine zweite Ausführungsform 200 des erfindungsgemäßen Systems.

In dieser Ausführungsform wird die Wärme aus dem Niedertemperaturfluid (z.B. MKVη über einen zweiten Wärmetauscher 32 in das Wärmeträgermedium des Wärmeträgermedium-Kreislaufs 20 eingekoppelt. Der Wärmeträgermedium-Kreislauf 20 ist hier ein Zwischenkreis zwischen dem Niedertemperaturfluid und der ORC-Vorrichtung. Insbesondere kann das Wärmeträgermedium Wasser sein, so dass der Wärmeträgermedium-Kreislauf 20 dann ein Heißwasserzwischenkreis ist. Das Wärmeträgermedium kann jedoch außer Wasser noch Glykol und/oder Additive (Frostschutz, Vermeidung von Korrosion) umfassen.

Fig. 4 zeigt eine dritte Ausführungsform 300 des erfindungsgemäßen Systems.

Gegenüber der zweiten Ausführungsform 200 ist ein erstes Ventil 61 (Dreiwegeventil) im Wärmeträgermedium-Kreislauf 20 vorgesehen, mit dem der zweite Wärmetauscher 32 teilweise oder vollständig umgangen werden kann. Die Steuerung 90 ist dazu ausgebildet, einen Massenstrom des Wärmeträgermediums durch den zweiten Wärmetauscher 32 über den Bypass mit dem ersten Ventil 61 zu steuern.

Fig. 5 zeigt eine vierte Ausführungsform 400 des erfindungsgemäßen Systems.

In dieser Ausführungsform wird Niedertemperaturfluid (z.B. MKVη direkt an den Vorwärmbereich 1, 1a der ORC-Vorrichtung geführt.

Somit erfolgt eine Einbindung von Hochtemperaturwärme (Abgas, Dampf, etc.) über den ersten Wärmetauscher 31 auf den als Zwischenkreis zwischen dem Hochtemperaturfluid und der ORC-Vorrichtung 10 ausgebildeten Wärmeträgermedium-Kreislauf 20. Der Zwischenkreis kann z.B. als Heißwasserkreis ausgeführt sein. Mit einem dritten Ventil 63 kann der Massenstrom des Hochtemperaturfluids durch den ersten Wärmetauscher 31 geregelt werden.

Eine Aufnahme von Niedertemperatur-Wärme (z.B. aus MKVη erfolgt direkt über einen Anschluss z.B. an den Vorwärmer 1 im ORC-Modul 10.

Fig. 6 zeigt eine fünfte Ausführungsform 500 des erfindungsgemäßen Systems.

Gegenüber der in Fig. 5 dargestellten und oben beschriebenen vierten Ausführungsform 400 ist in der fünften Ausführungsform 500 (wie schon zuvor in der vierten Ausführungsform 400 beschrieben) ein zweiter Wärmetauscher 32 im Wärmeträgermedium-Kreislauf 20 zur Einkopplung von Wärme aus dem Niedertemperaturfluid vorgesehen. Ebenso wie in der vierten Ausführungsform 400 ist hier das erste Ventil 61 für den Bypass im Wärmeträgermedium-Kreislauf 20 vorgesehen.

Mit einem zweiten Ventil 62 kann der Massenstrom des Niedertemperaturfluids durch den zweiten Wärmetauscher 32 mittels der Steuerung 90 geregelt werden.

Die Einbindung von Hochtemperaturwärme (Abgas, Dampf, etc.) erfolgt über den ersten Wärmetauscher 31 auf den Zwischenkreis 20. Eine zusätzliche optionale Einbindung von Niedertemperatur-Wärme erfolgt über den zweiten Wärmetauscher 32 in Zwischenkreis 20. Diese Wärme kann nur eingebunden werden, wenn die Temperatur im Zwischenkreis 20 kleiner ist als die Temperatur der Niedertemperatur-Wärme. Insbesondere muss die Temperatur des Fluids im Zwischenkreis 20 am Einlass zum Wärmetauscher 31 geringer sein als die Temperatur des Hochtemperaturfluids. Es muss zudem darauf geachtet werden, dass keine Wärme in das Niedertemperaturfluid zurück übertragen wird, da es sich bei dem Niedertemperaturfluid meist um Motorkühlwasser handelt und dieses nicht beeinflusst bzw. mit zusätzlicher Wärme beaufschlagt werden darf, um die Kühlung des Motors nicht zu gefährden.

Die Aufnahme von Niedertemperatur-Wärme (z.B. aus MKVη erfolgt über einen Anschluss direkt an den Vorwärmbereich 1, 1a im ORC-Modul. Hier kann nachteilig sein, dass bei ausschließlicher Nutzung von MKW als Niedertemperaturfluid und keiner Wärme aus dem Hochtemperaturfluid, der Zwischenkreis 20 eine geringere Temperatur hat als das Niedertemperaturfluid zum Vorwärmbereich, da für die Wärmeübertragung im zweiten Wärmetauscher 32 eine Temperaturdifferenz nötig ist. Somit wird der Vorwärmbereich 1, 1a mit einer höheren Temperatur versorgt, als der Verdampfungsbereich 2, 2a. Somit kann es bereits im Vorwärmbereich zur (Teil-) Verdampfung kommen, was im Betrieb problematisch sein kann (keine gleichmäßige Fluidverteilung, Startprobleme etc.). Durch entsprechende Regelung der Massenströme durch die Steuerung 90 mittels der Ventile kann dies verhindert werden.

Fig. 7 zeigt eine sechste Ausführungsform 600 des erfindungsgemäßen Systems.

Gegenüber der in Fig. 6 gezeigten und oben beschriebenen fünften Ausführungsform ist in der sechsten Ausführungsform 600 ein hydraulischen Anschluss 65 vorgesehen, der dazu ausgebildet ist, einen Rücklauf des Niedertemperaturfluids vom zweiten Wärmetauscher 32 vollständig an den Vorwärmbereich 1, 1a zu führen.

Es ist also eine Verbindung des Rücklaufes aus dem zweiten Wärmetauscher 32 mit dem Vorwärmbereich 1, 1a vorgesehen. Hier ist besonders vorteilhaft, dass es keine Probleme mit Verdampfung im Vorwärmbereich kommen kann, da die Temperatur des Niedertemperaturfluids kleiner ist als die Temperatur des Wärmeträgermediums im Zwischenkreis 20 oder zumindest weniger stark über der Temperatur im Zwischenkreis 20 liegt als bei der Verschaltung nach der fünften Ausführungsform.

In dieser Verschaltung nach der der sechsten Ausführungsform 600 wird der gesamte Rücklauf vom zweiten Wärmetauscher 32 für die Vorwärmung genutzt, was jedoch den Nachteil erhöhter Druckverluste mit sich bringt. Für die Vorwärmung wäre ein geringerer Volumenstrom ausreichend. Dies ermöglicht die Verschaltung gemäß der nachfolgend beschriebenen siebenten Ausführungsform 700.

Fig. 8 zeigt eine siebente Ausführungsform 700 des erfindungsgemäßen Systems.

Gegenüber der sechsten Ausführungsform 600 ist der hydraulische Anschluss 65 so ausgebildet, dass ein Rücklauf des Niedertemperaturfluids vom zweiten Wärmetauscher 32 teilweise (nicht vollständig) an den Vorwärmbereich 1, 1a geführt wird.

Eine Anpassung der Massen- bzw. Volumenströme kann durch Einbau eines Drosselventils (nicht dargestellt) in den Rücklauf des Niedertemperaturfluids vom zweiten Wärmeübertrager 32 für den Zwischenkreis 20 erfolgen. Es wird nur ein Teilstrom des Rücklaufs des Niedertemperaturfluids für die Vorwärmung in der ORC-Vorrichtung 10 genutzt. Alternativ dazu könnte ein regelbares Ventil (Dreiwegeventil) eingesetzt werden.

Eine Anpassung der Massenströme erfolgt entsprechend der notwendigen Wärmemenge im Verdampfungs- und Vorwärmbereich (1, 1a; 2, 2a).

Beschreibung des Betriebs für die sechste und siebente Ausführungsform 600, 700:
Betrieb A: Wärmeübertragung von NT-Wärme über den zweiten Wärmetauscher 32 auf den Zwischenkreis 20 und Wärmeintrag in die ORC-Anlage in den Verdampfungsbereich 2, 2a durch den Zwischenkreis 20. Vorwärmung über den hydraulischen Anschluss 65 durch den Rücklauf (gesamter Volumenstrom oder auch Teilvolumenstrom) des zweiten Wärmetauschers 32 auf niedrigerem Temperaturniveau als der Zwischenkreis 20.
Betrieb B: Das erste Ventil 61 wird so geschaltet, dass der zweite Wärmetauscher 32 zum Zwischenkreis 20 gebypasst wird. Das Temperaturniveau des Niedertemperaturfluids liegt somit auch im Vorwärmbereich 1, 1a an.
Betrieb C: Der Zulauf zum zweiten Wärmetaucher 32 wird abgesperrt und es gibt daraus keinen Wärmeeintrag in den Vorwärmbereich. Ein Wärmeeintrag erfolgt nur über das Hochtemperaturfluid bzw. den Zwischenkreis 20 über den ersten Wärmetauscher 31.

Vorteile der sechsten und siebenten Ausführungsform 600, 700:
Durch die Verschaltung wird bei Betrieb A (nur Niedertemperatur-Wärme) die Temperatur bei Eintritt in den Verdampfungsbereich (Vorlauf Zwischenkreis 20) immer über der Temperatur der Einbindung der Niedertemperatur-Wärme in den Vorwärmbereich liegen.

Bei der fünften Ausführungsform 500 würde die Temperatur des Niedertemperaturfluids über der Temperatur vom Zwischenkreis 20 liegen. Grund dafür ist, dass durch den zweiten Wärmetauscher 32 das Temperaturniveau in Zwischenkreis 20 immer unter der Niedertemperatur-Wärme ist. Hierdurch erfolgt die Verdampfung (oder ein Teil der Verdampfung) bereits im Vorwärmbereich. Dieser ist prozesstechnisch nicht geeignet (2-Phasenströmung im Vorwärmer, Druckverluste, Prozesssteuerung, Instabilitäten, Ungleichverteilungen). Durch die Verschaltung in der sechsten und siebenten Ausführungsform 600, 700 wird in Betrieb A automatisch die Temperatur zwischen Verdampfungsbereich (Einbindung Wärme über Zwischenkreis 20) und Vorwärmbereich (Einbindung der Wärme über das Niedertemperaturfluid) so eingestellt, dass die prozesstechnisch vorgesehenen und vorteilhaften Eigenschaften von Verdampfer und Vorwärmer genutzt werden können. Der Vorwärmer ist prozesstechnisch nicht für die Verdampfung ausgelegt / geeignet. Außerdem können prozesstechnische Probleme durch Eintritt von teilverdampften Medium in den Verdampfer (nach dem Vorwärmer) auftreten. Durch die automatische Temperaturstaffelung kann das in den Ausführungsformen 600 und 700 nicht bzw. nur abgemindert passieren.

Durch die Verschaltung in der sechsten und siebenten Ausführungsform 600, 700 benötigt man nur eine statt zwei Verbindungen zur Niedertemperatur-Wärmequelle. Hiermit spart man apparativen Aufwand.

Fig. 9 zeigt eine achte Ausführungsform 800 des erfindungsgemäßen Systems.

Gemäß der achten Ausführungsform 800 sind das Wärmeträgermedium und das Hochtemperaturfluid identisch, das Wärmeträgermedium liegt als Flüssigkeit vor, das dem ersten Wärmetauscher 31 in einem Zulauf zugeführte Hochtemperaturfluid liegt als Dampf und das vom ersten Wärmetauscher 31 in einem Rücklauf abgeführte Hochtemperaturfluid liegt als Kondensat vor. Das Wärmeträgermedium kann beispielsweise flüssiges Wasser sein und der Wärmeträgermedium-Kreislauf 20 ein Heißwasserkreislauf. Der Dampf kann insbesondere Wasserdampf und das Kondensat kondensierter Wasserdampf sein.

Es besteht ist eine erste Verbindung mit einem ersten Druckregelventil 66 zwischen dem Zulauf des Hochtemperaturfluids und dem Wärmeträgermedium-Kreislauf 20 und eine zweite Verbindung mit einem zweiten Druckregelventil 67 zwischen dem Rücklauf des Hochtemperaturfluids und dem Wärmeträgermedium-Kreislauf 20 vorgesehen. Dabei ist die Steuerung 90 dazu ausgebildet sein, eine Druckbeaufschlagung mit dem ersten Druckregelventil 66 zu regeln und/oder einen Druckabbau mit dem zweiten Druckregelventil 67 zu regeln. Die Verbindung zwischen dem Wärmeträgermedium-Kreislauf 20 und dem zweiten Druckregelventil 67 kann an jeder Stelle des Wärmeträgermedium-Kreislaufs 20 bestehen.

Damit wird eine Verbindung beispielsweise zwischen einem Dampfkreislauf (Hochtemperaturfluid) und einem Heißwasserkreislauf (Wärmeträgermedium) bereitgestellt. Es kann eine Druckregelung im Zulauf der ORC-Vorrichtung erfolgen.

Das Dampfnetz auf einem Schiff liegt meist im Bereich von 6 bis 8 bar Druck vor und ist immer in Betrieb, es steht allerdings nicht immer Überschussdampf zur Verfügung. Es gibt hier eine Verbindung von Dampf- und/oder Kondensatleitung mit dem Heißwasserkreis 20. Da der Heißwasserkreis 20 gefüllt ist, findet keine Kondensation statt.

Wie in der siebenten Ausführungsform 700 kann eine Umgehung des zweiten Wärmetauschers 32 über einen Bypass mit dem ersten Ventil 61 im Wärmeträgermedium-Kreislauf 20 vorgesehen sein, mit dem der zweite Wärmetauscher 32 teilweise oder vollständig umgangen werden kann.

Fig. 10 zeigt eine neunte Ausführungsform 900 des erfindungsgemäßen Systems.

Gemäß der neunten Ausführungsform 900 umfasst der Zulauf des Hochtemperaturfluids ein drittes Druckregelventil 68 zum ersten Wärmetauscher 31 und eine direkte Verbindung des Rücklaufs vom ersten Wärmetauscher 31 in einen Rücklauf des Wärmeträgermedium-Kreislaufs 20 von der ORC-Vorrichtung 10, wobei eine Rückführung von Kondensat zu einem Dampferzeuger über ein viertes Druckregelventil 69 vorgesehen ist, und die Steuerung dazu ausgebildet ist, eine Druckbeaufschlagung mit dem dritten Druckregelventil 68 zu regeln und/oder einen Druckabbau mit dem vierten Druckregelventil 69 zu regeln.

Auf diese Weise kann Kondensatwärme genutzt werden und die Druckregelung im Wärmeträgermedium-Kreislauf 20 vereinfacht werden.

Bei der Wärmeeinkopplung von Überschussdampf kann das Kondensat nicht unter die Temperatur des Rücklaufs des Wärmeträgermedium-Kreislaufs 20 von der ORC-Vorrichtung 10 abgekühlt werden, es bleiben noch ca. 10 K nutzbares Potenzial. Mit dieser Ausführungsform kann eine Steigerung des Wärmeinputs um 2 bis 3% erfolgen, bei Vereinfachung der Druckhaltung. Dazu wird eine direkte Verbindung des Kondensatrücklaufs aus dem ersten Wärmetauscher 31 (hier auch Dampfkondensator) in den Rücklauf der ORC-Vorrichtung 10 bereitgestellt. Eine Rückführung von Kondensat aus dem Heißwasserkreis 20 in Richtung Dampfkessel erfolgt aus dem Heißwasserkreis 20 direkt nach der ORC-Vorrichtung 10.

Wie in der siebenten Ausführungsform 700 kann eine Umgehung des zweiten Wärmetauschers 32 über einen Bypass mit dem ersten Ventil 61 im Wärmeträgermedium-Kreislauf 20 vorgesehen sein, mit dem der zweite Wärmetauscher 32 teilweise oder vollständig umgangen werden kann.

Die dargestellten Ausführungsformen sind lediglich beispielhaft und der vollständige Umfang der vorliegenden Erfindung wird durch die Ansprüche definiert.

## Patentansprüche

1. System (100-900), umfassend:
eine Organic-Rankine-Cycle-Vorrichtung (10), ORC-Vorrichtung, mit wenigstens einem ORC-Wärmetauscher (1, 2; 1a, 2a), der der einen Vorwärmbereich (1) zum Vorwärmen und einen Verdampfungsbereich (2) zum Verdampfen von Arbeitsmedium der ORC-Vorrichtung umfasst;
einen Wärmeträgermedium-Kreislauf (20) zum Zuführen von Wärme aus einem Niedertemperaturfluid mit einer ersten Temperatur an den Verdampfungsbereich (2, 2a) und/oder an den Vorwärmbereich (1, 1a);
einen ersten Wärmetauscher (31) zum Zuführen von Wärme aus einem Hochtemperaturfluid mit einer zweiten Temperatur an das Wärmeträgermedium;
wobei ein erster Temperaturbereich des Niedertemperaturfluids zumindest teilweise niedriger ist als ein zweiter Temperaturbereich des Hochtemperaturfluids, und wobei die erste Temperatur in dem ersten Temperaturbereich und die zweite Temperatur in dem zweiten Temperaturbereich liegt; und
eine Steuerung (90) zum Steuern der Wärmezufuhr an den Verdampfungsbereich (2, 2a) und/oder der Wärmezufuhr an den Vorwärmbereich (1, 1a).

2. System nach Anspruch 1, wobei der Vorwärmbereich einen Vorwärmer-Wärmetauscher (1) zum Vorwärmen des Arbeitsmediums und der Verdampfungsbereich einen Verdampfer-Wärmetauscher (2) zum Verdampfen des vorgewärmten Arbeitsmediums umfasst, wobei der Vorwärmer-Wärmetauscher (1) und der Verdampfer-Wärmetauscher (2) separat vorgesehen sind; oder wobei der wenigstens eine ORC-Wärmetauscher einen Vorwärmabschnitt (1a) zum Vorwärmen des Arbeitsmediums und einen Verdampfungsabschnitt (2a) zum Verdampfen des vorgewärmten Arbeitsmediums umfasst.

3. System nach Anspruch 1 oder 2, wobei ein oberer Endbereich des ersten Temperaturbereichs mit einem unteren Endbereich des zweiten Temperaturbereichs überlappt.

4. System nach einem der Ansprüche 1 bis 3, wobei das Wärmeträgermedium und das Niedertemperaturfluid identisch sind und der Wärmeträgermedium-Kreislauf (20) ein Niedertemperaturfluid-Kreislauf ist.

5. System nach einem der Ansprüche 1 bis 3, wobei im Wärmeträgermedium-Kreislauf (20) ein zweiter Wärmetauscher (32) zum Zuführen von Wärme aus dem Niedertemperaturfluid an das Wärmeträgermedium vorgesehen ist.

6. System nach Anspruch 5, wobei die Steuerung (90) dazu ausgebildet ist, einen Massenstrom des Wärmeträgermediums durch den zweiten Wärmetauscher (32) über einen Bypass mit einem ersten Ventil (61) zu steuern.

7. System nach Anspruch 5 oder 6, umfassend einen hydraulischen Anschluss (65), der dazu ausgebildet ist, einen Rücklauf des Niedertemperaturfluids vom zweiten Wärmetauscher (32) vollständig oder teilweise an den Vorwärmbereich zu führen.

8. System nach einem der Ansprüche 5 bis 7, wobei die Steuerung dazu ausgebildet ist, einen Massenstrom des Niedertemperaturfluids durch den zweiten Wärmetauscher (32) über ein zweites Ventil (62) zu steuern.

9. System nach einem der Ansprüche 1 bis 8, wobei die Steuerung dazu ausgebildet ist, einen Massenstrom des Hochtemperaturfluids durch den ersten Wärmetauscher (31) über ein drittes Ventil (63) zu steuern.

10. System nach einem der Ansprüche 5 bis 9, wobei das Wärmeträgermedium und das Hochtemperaturfluid identisch sind, das Wärmeträgermedium als Flüssigkeit vorliegt, das dem ersten Wärmetauscher (31) in einem Zulauf (31a) zugeführte Hochtemperaturfluid als Dampf und das vom ersten Wärmetauscher (31) in einem Rücklauf (31 b) abgeführte Hochtemperaturfluid als Kondensat vorliegt.

11. System nach Anspruch 10, wobei
eine erste Verbindung mit einem ersten Druckregelventil (66) zwischen dem Zulauf (31a) des Hochtemperaturfluids und dem Wärmeträgermedium-Kreislauf (20) vorgesehen ist, und/oder
wobei eine zweite Verbindung mit einem zweiten Druckregelventil (67) zwischen dem Rücklauf (31b) des Hochtemperaturfluids und dem Wärmeträgermedium-Kreislauf (20) vorgesehen ist; und
wobei die Steuerung (90) dazu ausgebildet ist, eine Druckbeaufschlagung mit dem ersten Druckregelventil (66) zu regeln und/oder einen Druckabbau mit dem zweiten Druckregelventil (67) zu regeln.

12. System nach Anspruch 10, wobei
der Zulauf (31a) des Hochtemperaturfluids ein drittes Druckregelventil (68) zum ersten Wärmetauscher (31) umfasst,
eine direkte Verbindung des Rücklaufs (31b) vom ersten Wärmetauscher (31) in einen Rücklauf (20b) des Wärmeträgermedium-Kreislaufs (20) von der ORC-Vorrichtung (10) vorgesehen ist,
eine Rückführung von Kondensat aus dem Rücklauf (20b) des Wärmeträgermedium-Kreislaufs (20) zu einem Dampferzeuger über ein viertes Druckregelventil (69) vorgesehen ist, und
wobei die Steuerung (90) dazu ausgebildet ist, eine Druckbeaufschlagung mit dem dritten Druckregelventil (68) zu regeln und/oder einen Druckabbau mit dem vierten Druckregelventil (69) zu regeln.

13. Fahrzeug, insbesondere ein Schiff, umfassend:
System nach einem der Ansprüche 1 bis 12.

14. Fahrzeug nach Anspruch 13, wobei die Niedertemperatur-Wärmequelle Kühlwasser eines Antriebsmotors (40) des Fahrzeugs und/oder Kühlwasser eines Ladeluftkühlers des Antriebsmotors (40) umfasst.

15. Fahrzeug nach Anspruch 13 oder 14, wobei die Hochtemperatur-Wärmequelle Kühlwasser eines Ladeluftkühlers eines/des Antriebsmotors (40) des Fahrzeugs und/oder mittels Abgas des Antriebsmotors (40) erwärmten Dampf und/oder mittels Abgas des Antriebsmotors (40) erwärmtes Thermalöl und/oder mittels Abgas des Antriebsmotors (40) erwärmtes Heißwasser und/oder und/oder mittels Abgas des Antriebsmotors (40) erwärmtes Warmwasser umfasst.
